# EUROPÄISCHE PATENTSCHRIFT

(11) **EP 2 468 466 B1**
(45) Veröffentlichungstag und Bekanntmachung des Hinweises auf die Patenterteilung: **29.07.2015**
(21) Anmeldenummer: 11009986.8
(22) Anmeldetag: 20.12.2011
(51) Int. Cl.: B26D 7/30, B26D 7/32

(54) **Vorrichtung und Verfahren zum Aufschneiden mehrerer Lebensmittelprodukte**
Method and device for cutting multiple food products
Dispositif et procédé destinés à la coupe de plusieurs produits alimentaires

(30) Priorität: 21.12.2010 DE 102010055394
(43) Veröffentlichungstag der Anmeldung: 27.06.2012
(73) Patentinhaber: Weber Maschinenbau GmbH Breidenbach, 35236 Breidenbach (DE)
(72) Erfinder:
(74) Vertreter: Manitz, Finsterwald & Partner GbR

(56) Entgegenhaltungen:
- US-A1- 2009 120 256

## Beschreibung

Die vorliegende Erfindung betrifft ein Verfahren zum gleichzeitigen Aufschneiden mehrerer Lebensmittelprodukte in jeweils mehrere Produktscheiben umfassende Portionen, bei dem die Produkte mit einer gemeinsamen Aufschneidevorrichtung, insbesondere einem Hochleistungsslicer, aufgeschnitten werden, die wenigstens ein Schneidmesser aufweist, das in einer Schneidebene um eine Messerachse rotiert und/oder um eine Mittelachse planetarisch umläuft und dem die Produkte mehrspurig zugeführt werden.

Im Stand der Technik sind verschiedene Arten von Lebensmittel-Schneidvorrichtungen bekannt. Es werden beispielsweise so genannte Hochleistungs-Slicer dazu eingesetzt, Lebensmittelprodukte, wie z.B. Wurst, Fleisch oder Käse, mit hoher Schnittgeschwindigkeit aufzuschneiden. Durch das Prinzip des mehrspurigen Zuführens kann eine einzige Schneidvorrichtung - mit entsprechend großem Messer - zum gleichzeitigen Schneiden mehrerer Produktlaibe oder Produktriegel - im Folgenden einfach: Produkte - genutzt werden, um so die Schnittleistung weiter zu erhöhen.

Die US 2009/0120256 A1 offenbart eine Vorrichtung gemäß dem Oberbegriff des Anspruchs 10.

Die abgetrennten Produktscheiben werden üblicherweise zu Portionen zusammengestellt - beispielsweise in gestapelter oder geschindelter Form - und anschließend weiteren Verarbeitungsvorrichtungen wie z.B. einer Verpackungsmaschine zugeführt. Da die Portionen ein vorgegebenes Gewicht und/oder eine vorgegebene Scheibenanzahl aufweisen müssen, kann es sein, dass am Ende eines Produkts nur noch eine unvollständige Teilportion aufgeschnitten werden kann. Da das Weiterverarbeiten von unvollständigen Portionen zu vermeiden ist, andererseits aber ein Verwerfen von Produktscheiben insbesondere bei hochwertigen Produkten unerwünscht ist, besteht das Bedürfnis, unvollständige Teilportionen zu komplettieren. Grundsätzlich kann dies dadurch geschehen, dass am Produktende entstehende unvollständige Teilportionen nach Bereitstellen eines neuen Produkts durch Produktscheiben dieses nachfolgenden Produkts komplettiert werden. Dabei besteht jedoch das Problem, dass bei einem Produktwechsel zunächst ein nicht verwertbares Endstück des bereits aufgeschnittenen Produkts und anschließend ein ebenfalls nicht verwertbarer Anschnitt des neuen Produkts weggeschafft werden müssen. Die unvollständige Teilportion muss also, z.B. auf einem Portionierförderer, zunächst aus dem Wirkungsbereich des Schneidmessers weggefördert und anschließend wieder diesem zugeführt werden. Bei einem mehrspurigen Aufschneiden erfordert dies individuell einstellbare Portionierförderer für die einzelnen Spuren, da die Produkte auf den einzelnen Spuren im Normalfall nicht exakt gleichzeitig zur Neige gehen. Das Bereitstellen von individuell steuerbaren Portionierförderern ist jedoch aufwendig und kostspielig, da solche Portionierförderer üblicherweise Zusatzfunktionen aufweisen müssen. Z.B. sind Portionierförderer zur Seite schwenkbar oder nach unten absenkbar zu gestalten.

Es ist daher eine Aufgabe der Erfindung, bei einem mehrspurigen Aufschneiden von Lebensmittelprodukten eine einfache Möglichkeit zum Komplettieren von unvollständigen Teilportionen anzugeben.

Die Lösung der Aufgabe erfolgt durch ein Verfahren mit den Merkmalen des Anspruchs 1.

Erfindungsgemäß wird jeweils das Zuführen des Produkts in einer Spur unterbrochen, falls der verbliebene Produktrest in dieser Spur nicht mehr zum Bilden einer vollständigen Portion ausreicht und in wenigstens einer der anderen Spuren der verbliebene Produktrest noch zum Bilden mindestens einer vollständigen Portion ausreicht. Die Produktreste werden in unvollständige Teilportionen aufgeschnitten, nachdem die Produktreste aller Spuren ein Maß erreicht haben, welches zum Bilden einer vollständigen Portion nicht mehr ausreicht, und die unvollständigen Teilportionen werden durch Produktscheiben nachfolgender Produkte komplettiert.

Auf jeder Spur wird also so lange aufgeschnitten, wie es möglich ist, vollständige Portionen zu erzeugen. Sobald dies auf einer Spur nicht mehr möglich ist, wird das Aufschneiden auf dieser Spur unterbrochen und es wird gewartet, bis die anderen Spuren ebenfalls keine vollständigen Portionen mehr erzeugen können. Das Aufschneiden der - unvollständige Teilportionen ergebenden - Produktreste findet dann vorzugsweise in einem allen Spuren gemeinsamem Produktrest-Aufbrauchprozess statt. Dies hat den Vorteil, dass die unvollständigen Teilportionen aller Spuren gemeinsam aus dem Wirkungsbereich des Schneidmessers weggefördert werden können, um für den Anschnitt und dessen Entfernung Platz zu schaffen. Nach Beendigung der Produktwechsel- bzw. Anschnittphase können die unvollständigen Teilportionen aller Spuren wieder gemeinsam zurückbefördert werden, um so durch Produktscheiben der neu aufzuschneidenden nachfolgenden Produkte komplettiert zu werden. Ein individuell gesteuertes Fördern der unvollständigen Teilportionen ist nicht erforderlich. Das Vorsehen von individuell steuerbaren Produktzuführungen für die einzelnen Spuren ist mit geringerem Aufwand möglich als die Bereitstellung individuell steuerbarer Portionierförderer.

Vorzugsweise werden die Teilportionen nur gemeinsam in und entgegen einer Förderrichtung bewegt, wobei insbesondere eine quer zur Förderrichtung ungeteilte Fördereinheit verwendet wird. Dies erspart den Aufwand zum Bereitstellen mehrerer Fördereinheiten oder Förderuntereinheiten.

Gemäß einer Ausgestaltung der Erfindung wird beim Unterbrechen des Zuführens das Produkt in eine gegenüber der Schneidebene zurückgezogene Leerschnittstellung bewegt. Auf diese Weise kann eine unerwünschte Schnitzelbildung während des Unterbrechens der Produktzuführung verhindert werden.

Das Aufschneiden der Produktreste in den einzelnen Spuren kann derart koordiniert werden, dass es in allen Spuren gleichzeitig endet. Mit anderen Worten kann die jeweils letzte verwertbare Produktscheibe am Produktende auf allen Spuren gleichzeitig geschnitten werden. Die Hinterkanten der unvollständigen Teilportionen sind dann bündig ausgerichtet. Das Komplettieren kann somit auf allen Spuren gleichzeitig beginnen.

Weiterhin kann die zeitliche Abfolge des Aufschneidens der Produktreste in den einzelnen Spuren anhand der Größe der jeweiligen Produktreste koordiniert werden, wobei insbesondere beim Aufschneiden der Produktreste mit dem größten verbliebenen Produktrest begonnen wird. Die Größe der jeweiligen Produktreste kann durch geeignete Sensoren erfasst werden. In der Praxis werden wichtige Kenngrößen des Produkts, wie Länge, Dicke, Querschnittsform oder Gewicht, prinzipiell vor jedem Aufschneidevorgang erfasst und gespeichert. Diese Daten können in vorteilhafter Weise dazu genutzt werden, die Größe der jeweiligen Produktreste zu ermitteln. Dadurch dass beim Aufschneiden der Produktreste mit dem größten verbliebenen Produktrest begonnen wird, kann ein gleichzeitiges Beenden des Produktrest-Aufbrauchprozesses erreicht werden.

Gemäß einer weiteren Ausgestaltung der Erfindung wird mit dem Komplettieren der Teilportionen in allen Spuren gleichzeitig begonnen. Dies erleichtert das Koordinieren des Komplettiervorgangs.

Gemäß einer weiteren Ausführungsform der Erfindung werden die Portionen in den Spuren nach der Komplettierung relativ zueinander in Bezug auf eine Förderrichtung ausgerichtet, vorzugsweise derart, dass auf die Förderrichtung bezogen die Vorderkanten der komplettierten Portionen in allen Spuren auf gleicher Höhe liegen. Das Ausrichten kann beispielsweise mittels spurbezogen individuell steuerbarer Bandförderer - so genannter Portionsstoppbänder - erreicht werden. Auf diese Weise können die komplettierten Portionen so ausgerichtet werden, wie es den regulär aufgeschnittenen vollständigen Portionen entspricht. Das heißt es kann insbesondere der Versatz ausgeglichen werden, der sich durch das gleichzeitig endende Aufschneiden der Produktreste in den einzelnen Spuren und dem dadurch bedingten versetzt endenden Komplettieren der Produktreste in den einzelnen Spuren ergibt. Da das Ausrichten nach dem Komplettiervorgang an beliebiger Stelle der Förderstrecke erfolgen kann, ist es mit wesentlich geringerem Aufwand verbunden, als wenn ein Portionierförderer mit individuell ansteuerbaren Spuren vorzusehen wäre.

Gemäß einer alternativen Ausführungsform der Erfindung wird mit dem Aufschneiden der Produktreste in allen Spuren gleichzeitig begonnen. Bei dieser Ausführungsform sind die Vorderkanten der unvollständigen Teilportionen bündig ausgerichtet.

Beim Komplettieren der Teilportionen kann mit derjenigen Teilportion begonnen werden, welche die höchste Anzahl an zum Komplettieren erforderlichen Scheiben aufweist. Die weiteren Spuren können dann im Verlauf des Komplettierprozesses je nach Länge des Produktrests später einsteigen.

Das Komplettieren der Teilportionen in den einzelnen Spuren kann insbesondere derart koordiniert werden, dass den Teilportionen aller Spuren die letzte zum Komplettieren erforderliche Scheibe gleichzeitig hinzugefügt wird. Bei einer derartigen Ausgestaltung ist ein nachfolgendes Ausrichten der komplettierten Portionen relativ zueinander nicht erforderlich, da die Hinterkanten der komplettierten Portionen und somit auch - bei gleicher Scheibenzahl - deren Vorderkanten von vornherein bündig ausgerichtet sind.

Die Komplettierung der Teilportionen kann nach einer gemeinsamen Zwischenpositionierung in einem Wartebereich und einer gemeinsamen Rückführung in einen Portionierbereich erfolgen, wobei insbesondere zunächst entweder die Hinterkanten aller Teilportionen gleichzeitig in eine Komplettierungsposition zurückgeführt werden oder nur die Hinterkante einer ersten Teilportion in eine Komplettierungsposition zurückgeführt und die Hinterkanten der anderen Teilportionen über die Komplettierungsposition hinaus zurückgeführt werden. Während sich die Teilportionen in dem Wartebereich befinden, kann in dem Portionierbereich ungehindert das Abtransportieren der Produktendstücke und/oder das Aufschneiden und Wegschaffen des Anschnitts durchgeführt werden. Sofern nur die Hinterkante einer ersten Teilportion in eine Komplettierungsposition zurückgeführt und die Hinterkanten der anderen Teilportionen über die Komplettierungsposition hinaus zurückgeführt werden, ist darauf zu achten, dass der Raum zum Zurückführen ausreicht, d.h. dass keine Produktscheiben von dem Portionierförderer herabfallen. Eine derartige Ausgestaltung eignet sich daher insbesondere bei bündig gestapelten oder in geringem Ausmaß geschindelten Portionen.

Die Erfindung betrifft weiterhin eine Vorrichtung, insbesondere einen Hochleistungsslicer, zum gleichzeitigen Aufschneiden mehrerer Lebensmittelprodukte in jeweils mehrere Produktscheiben umfassende Portionen, mit einer Produktzuführung, die mehrere parallel nebeneinander angeordnete Fördereinrichtungen umfasst, mit denen die Produkte einer Schneidebene mehrspurig zuführbar sind, in der sich wenigstens ein Schneidmesser, insbesondere rotierend und/oder umlaufend, bewegt, wobei die Produktzuführung derart ausgebildet ist, dass die Zuführbewegung für jede Spur unabhängig von den anderen Spuren unterbrochen und wieder aufgenommen werden kann, einer dem Schneidmesser nachgeordneten, zumindest einem Teil der Spuren zugeordneten Übergabeeinheit, mit der vollständige Portionen an nachgeschaltete Einrichtungen übergebbar und jeweils nach Aufschneiden eines Produkts vorhandene unvollständige Teilportionen durch Produktscheiben eines nachfolgenden Produkts komplettierbar sind, und einer Steuereinrichtung, die dazu ausgebildet ist, die Produktzuführung derart zu steuern, dass
- das Zuführen des Produkts in einer Spur unterbrochen wird, falls der verbliebene Produktrest in dieser Spur nicht mehr zum Bilden einer vollständigen Portion ausreicht und in wenigstens einer der anderen Spuren der verbliebene Produktrest noch zum Bilden mindestens einer vollständigen Portion ausreicht, und
- die Produktreste zum Aufschneiden dem Schneidmesser zugeführt werden, nachdem die Produktreste aller Spuren ein Maß erreicht haben, welches zum Bilden einer vollständigen Portion nicht mehr ausreicht.

Dadurch, dass die Zuführbewegung für jede Spur unabhängig von den anderen Spuren unterbrochen und wieder aufgenommen werden kann, kann ein aufwendiger individuell steuerbarer Portionierförderer eingespart werden.

Die Steuereinrichtung kann insbesondere dazu ausgebildet sein, zum Komplettieren der Teilportionen den Betrieb der Produktzuführung und den Betrieb der Übergabeeinheit zu koordinieren, insbesondere derart, dass das Aufschneiden der Produktreste in allen Spuren gleichzeitig endet und mit dem Komplettieren der Teilportionen in allen Spuren gleichzeitig begonnen wird, oder dass mit dem Aufschneiden der Produktreste in allen Spuren gleichzeitig begonnen wird und beim Komplettieren der Teilportionen mit derjenigen Teilportion begonnen wird, welche die höchste Anzahl an zum Komplettieren erforderlichen Scheiben aufweist.

Die Fördereinrichtungen können dabei jeweils einen eigenen Antrieb aufweisen. Alternativ können die Fördereinrichtungen einen gemeinsamen Antrieb aufweisen, wobei für jede Spur eine einstellbare Einrichtung zum individuellen Anpassen der Fördergeschwindigkeit vorgesehen ist.

Bevorzugt umfasst die Übergabeeinheit zum ausschließlichen gemeinsamen Bewegen der Teilportionen in und entgegen einer Förderrichtung zumindest eine quer zur Förderrichtung ungeteilte Fördereinheit. Hierdurch können die Herstellungskosten der Vorrichtung gegenüber einer Anordnung mit individuell förderbaren Teilportionen gesenkt werden. Weiterhin kann die Übergabeeinheit wenigstens zwei in einer Förderrichtung aufeinander folgende Fördereinheiten umfassen, wobei die Komplettierung der an einer ersten Fördereinheit entstandenen Teilportionen nach Zwischenpositionierung der Teilportionen an einer zweiten Fördereinheit und Rückführung der Teilportionen an die erste Fördereinheit durchführbar ist.

Die Fördereinheiten können jeweils einen Bandförderer, insbesondere einen Endlosbandförderer, umfassen, der sowohl in als auch entgegen der Förderrichtung betreibbar ist.

Weiterhin kann die Übergabeeinheit einen Ausrichtförderer umfassen, mit dem Portionen in den Spuren nach der Komplettierung relativ zueinander in Bezug auf eine Förderrichtung ausrichtbar sind, vorzugsweise derart, dass auf die Förderrichtung bezogen die Vorderkanten der komplettierten Portionen in allen Spuren auf gleicher Höhe liegen.

Die Erfindung wird nachfolgend beispielhaft anhand der Zeichnung beschrieben.
- Fig. 1 bis 8: zeigen vereinfachte Draufsichten auf eine Vorrichtung zum Aufschneiden von Lebensmittelprodukten gemäß einer ersten Ausführungsform der Erfindung.
- Fig. 9 bis 15: zeigen vereinfachte Draufsichten auf eine Vorrichtung zum Aufschneiden von Lebensmittelprodukten gemäß einer zweiten Ausführungsform der Erfindung.

Gemäß Fig. 1 umfasst ein Hochleistungsslicer 11 eine nicht näher dargestellte Produktzuführung, welche dazu ausgebildet ist, Lebensmittelprodukte 15 in mehreren nebeneinander angeordneten parallelen Spuren 13a, 13b, 13c entlang einer Förderrichtung F einer Schneidebene S zuzuführen, in welcher sich ein rotierendes und/oder umlaufendes Schneidmesser (nicht dargestellt) bewegt. Die Produktzuführung umfasst eine oder mehrere Fördereinrichtungen, welche derart ausgebildet sind, dass die Zuführbewegung entlang der Förderrichtung F für jede der Spuren 13a, 13b, 13c unabhängig von den anderen Spuren unterbrochen und wieder aufgenommen werden kann. Als Fördereinrichtungen können beispielsweise angetriebene, am hinteren Produktende angreifende, Greifkrallen und/oder Bandförderer vorgesehen sein. Eine dem Schneidmesser nachgeordnete Übergabeeinheit 19 sorgt dafür, dass vollständige Produktportionen 17, welche im dargestellten Ausführungsbeispiel acht Produktscheiben 16 umfassen, an nachgeschaltete Einrichtungen, wie z.B. eine Verpackungsmaschine, übergebbar und jeweils nach Aufschneiden eines Produkts 15 vorhandene unvollständige Teilportionen durch Produktscheiben 16 eines nachfolgenden Produkts 15 komplettierbar sind. Die Übergabeeinheit 19 umfasst drei aufeinander folgende Fördereinrichtungen, nämlich einen in der unmittelbaren Umgebung der Schneidebene S angeordneten Portionierförderer 21, einen dem Portionierförderer 21 nachgeordneten Steuerförderer 23 sowie einen dem Steuerförderer 23 nachgeordneten Ausrichtförderer 25, wobei der Ausrichtförderer 25 geteilt ausgeführt und für die einzelnen Spuren 13a, 13b, 13c individuell steuerbar ist.

Bei dem in Fig. 1 dargestellten Betriebszustand werden kontinuierlich auf allen Spuren 13a, 13b, 13c die Produkte 15 der Schneidebene S zugestellt, wobei eine nicht dargestellte Steuereinrichtung dafür sorgt, dass auf dem Portionierförderer 21 vollständige Portionen 17 erstellt werden. Die Steuereinrichtung ist in der Lage, sowohl die Fördereinrichtungen 21, 23, 25 der Übergabeeinheit 19 als auch die Produktzuführung für die einzelnen Spuren 13a, 13b, 13c gemäß vorgegebenen Parametern zu steuern und/oder zu regeln. Mittels geeigneter Sensoren werden alle Produkte 15 vor Beginn des Aufschneidebetriebs vermessen und/oder gewogen. Die entsprechenden Daten werden an die Steuereinrichtung übermittelt und gegebenenfalls gespeichert.

Sobald nun beispielsweise auf der im Bild rechten Spur 13c das Produkt 15 zur Neige geht und der verbliebene Produktrest in dieser Spur nicht mehr zum Bilden einer vollständigen Portion 17 ausreicht, auf den anderen beiden Spuren 13a, 13b die verbliebenen Produktreste jedoch noch zum Bilden von vollständigen Portionen 17 ausreichen, wird das Zuführen des Produkts 15 auf der im Bild rechten Produktspur 13c durch entsprechendes Ansteuern der Produktzuführung unterbrochen und der Produktrest wird in eine zurückgezogene Leerschnittstellung überführt, wie dies in Fig. 2 dargestellt ist. Auf den beiden linken Spuren 13a, 13b werden also weiterhin in gewohnter Weise vollständige Portionen 17 erzeugt, wohingegen auf der rechten Spur 13c keine Produktscheiben mehr abgetrennt werden. Sobald beispielsweise das Produkt 15 auf der mittleren Produktspur 13b so weit aufgeschnitten ist, dass der verbliebene Produktrest ebenfalls nicht mehr zum Bilden einer vollständigen Portion 17 ausreicht, wird auch auf dieser Spur 13b das Aufschneiden unterbrochen, d.h. die Produktzuführung wird angehalten und das Produkt 15 wird in eine zurückgezogene Leerschnittstellung überführt.

Fig. 3 zeigt einen Betriebszustand, bei welchem die verbliebenen Produktreste auf allen Spuren 13a, 13b, 13c so kurz sind, dass keine vollständigen Portionen 17 mehr aufgeschnitten werden können. Die Produkte auf allen Produktspuren 13a, 13b, 13c befinden sich somit in der Leerschnittstellung. Aus Fig. 3 geht hervor, dass die letzte vollständige Portion 17 auf der linken Produktspur 13a aufgeschnitten wurde. Die vollständigen Portionen 17 werden in gewohnter Weise an nachfolgende Einrichtungen übergeben.

Die Produktreste auf den Spuren 13a, 13b, 13c sind unterschiedlich lang, d.h. die jeweils zu erwartenden unvollständigen Teilportionen sind unterschiedlich groß. Die Größe des Produktrests ist dabei unabhängig von dem Zeitpunkt, ab welchem der verbliebene Produktrest nicht mehr zum Erstellen einer vollständigen Portion ausreicht. Aufgrund von Unterschieden in den Produkteigenschaften, z.B. einem unterschiedlichen Querschnittsverlauf, kann es also sein, dass der Produktrest auf derjenigen Spur, bei welcher zuerst der Leerschnittbetrieb veranlasst wurde, am längsten oder auch am kürzesten von allen Spuren ist.

In einem gemeinsamen Produktrest-Aufbrauchprozess werden nun die Produktreste auf allen Spuren 13a, 13b, 13c aufgeschnitten, wobei beim Aufschneiden der Produktreste gemäß Fig. 4 mit dem größten verbliebenen Produktrest auf der mittleren Spur 13b begonnen wird. Die anderen Spuren 13a, 13c folgen später entsprechend der Größe ihres Produktrests nach, wobei die Steuerung derart erfolgt, dass das Aufschneiden der Produktreste in allen Spuren 13a, 13b, 13c gleichzeitig endet. Die letzte verwertbare Produktscheibe 16 wird also auf allen Spuren 13a, 13b, 13c gleichzeitig geschnitten, so dass die Hinterkanten 40 der unvollständigen Teilportionen 27 bündig ausgerichtet sind, d.h. bezogen auf die Förderrichtung F auf gleicher Höhe liegen. Dieser Zustand ist in Fig. 5 dargestellt.

Die verbliebenen, nicht mehr verwertbaren Endstücke 29 werden von der Schneidebene S zurückgezogen und entfernt, beispielsweise durch eine in der Produktzuführung vorgesehene Klappe. Weiterhin werden die unvollständigen Teilportionen 27 gemeinsam von dem Portionierförderer 21 in Förderrichtung F auf den Steuerförderer 23 gefördert, wie dies in Fig. 6 dargestellt ist. Auf allen Spuren 13a, 13b, 13c werden nun neue Produkte 15 aufgelegt, wobei der nicht verwertbare Anschnitt jeweils aufgeschnitten und von dem Portionierförderer 21 entfernt wird, der hierzu entgegen der Förderrichtung F betrieben wird. Die neuen Produkte 15 werden anschließend vorzugsweise wieder in die in Fig. 6 dargestellte Leerschnittposition überführt.

Anschließend werden gemäß Fig. 7 die unvollständigen Teilportionen 27 entgegen der Förderrichtung F von dem Steuerförderer 23 zurück zu dem Portionierförderer 21 gefördert und dabei derart positioniert, dass durch neuerlich abgetrennte Produktscheiben 16 die geschindelten Teilportionen 27 korrekt weitergeschindelt werden. Nun wird auf allen Spuren 13a, 13b, 13c mit dem Komplettieren der Teilportionen 27 begonnen, d.h. die Produkte 15 werden gleichzeitig von der Leerschnittstellung aus der Schneidebene S zugeführt. Sobald die erste Teilportion 27 komplettiert ist, wird das Produkt 15 auf der entsprechenden Spur, in diesem Fall auf der mittleren Spur 13b, wieder in die Leerschnittstellung bewegt. Bei dem in Fig. 7 dargestellten Betriebszustand befinden sich die beiden rechten Spuren 13b, 13c bereits in der Leerschnittstellung, während auf der linken Spur 13a gerade die letzte Scheibe 16 zum Komplettieren der Teilportion abgeschnitten wurde. Die komplettierten Portionen 17, welche aufgrund des unterschiedlichen Beginns des Produktrest-Aufbrauchprozesses entlang der Förderrichtung F sowohl an der Vorderkante 30 als auch an der Hinterkante 40 zueinander versetzt angeordnet sind, werden von dem Portionierförderer 21 auf den Steuerförderer 23 und von diesem auf den geteilten Ausrichtförderer 25 bewegt.

Wie in Fig. 8 durch Pfeile dargestellt ist, werden die Vorderkanten 30 der komplettierten Portionen 17 auf dem geteilten Ausrichtförderer 25 - beispielsweise mittels individuell ansteuerbarer Portionsstoppbänder - derart ausgerichtet, dass auf die Förderrichtung F bezogen die Vorderkanten 30 der komplettierten Portionen 17 in allen Spuren 13a, 13b, 13c auf gleicher Höhe liegen. Alle vorhandenen Teilportionen sind nun zu vollständigen Portionen 17 komplettiert und korrekt zueinander ausgerichtet. Zudem kann auf den Spuren 13a, 13b, 13c wieder mit dem Dauer-Betrieb gemäß Fig. 1 begonnen werden, bei welchem in regulärer Weise vollständige Portionen 17 aufgeschnitten werden.

Ein alternatives Verfahren zum Aufschneiden von Lebensmittelprodukten in mehreren Spuren wird unter Bezugnahme auf die Fig. 9 bis 15 beschrieben. Der in den Fig. 9 bis 15 dargestellte Hochleistungsslicer 11 ist ähnlich aufgebaut wie bei der ersten Ausführungsform gemäß Fig. 1 bis 8, wobei hier jedoch auf die geteilten Ausrichtförderer 25 verzichtet werden kann. Es werden Portionen 17' erstellt, welche mit lediglich geringfügigem Versatz geschindelt sind. Fig. 9 zeigt wiederum einen Dauer-Betriebszustand, in welchem kontinuierlich aufeinander folgend vollständige Produktportionen 17' erstellt und durch eine Übergabeeinheit 19' an eine nachgeschaltete Verarbeitungseinrichtung übergeben werden.

Wie bei der ersten Ausführungsform wird das Zuführen des Produkts 17' beispielsweise in der rechten Spur 13c unterbrochen, falls der verbliebene Produktrest in dieser Spur nicht mehr zum Bilden einer vollständigen Portion 17' ausreicht und in den beiden anderen Spuren 13a, 13b der verbliebene Produktrest noch zum Bilden mindestens einer vollständigen Portion 17' ausreicht. Auf den beiden linken Produktspuren 13a, 13b werden dann weiterhin vollständige Portionen 17' aufgeschnitten, wohingegen das Produkt 15 auf der rechten Produktspur 13c in die Leerschnittstellung bewegt wird. Dieser Zustand ist in Fig. 10 dargestellt.

Sobald beispielsweise auf der linken Produktspur 13a der Produktrest ebenfalls nicht mehr zum Bilden einer vollständigen Portion 17' ausreicht, wird auch das Produkt 15 auf dieser Produktspur 13a in die Leerschnittstellung bewegt. Fig. 11 zeigt einen Betriebszustand, in welchem die verbliebenen Produktreste auf allen Spuren 13a, 13b, 13c nicht mehr zum Bilden einer vollständigen Portion 17' ausreichen und in welchem dementsprechend die Produkte 15 auf allen Spuren 13a, 13b, 13c in die Leerschnittstellung überführt worden sind. Wie aus Fig. 11 hervorgeht, wurde das Produkt 15 der mittleren Produktspur 13b als letztes in die Leerschnittstellung überführt.

Gemäß Fig. 12 werden nun die unvollständigen Teilportionen 27' aufgeschnitten, wobei in allen Spuren 13a, 13b, 13c gleichzeitig mit dem Aufschneiden der verbliebenen Produktreste begonnen wird. Dementsprechend sind also die Vorderkanten 30 der Teilportionen 27' auf allen Spuren 13a, 13b, 13c bündig ausgerichtet, d.h. sie liegen bezogen auf die Förderrichtung F auf gleicher Höhe. Sobald alle Produktreste bis auf die nicht verwertbaren Endstücke 29 aufgeschnitten sind, werden die bis dahin gebildeten Teilportionen 27' von dem Portionierförderer 21 auf den Steuerförderer 23 gefördert. Die Endstücke 29 werden dann wie vorstehend beschrieben entfernt. Ferner werden neue Produkte 15 in den Hochleistungsslicer 11 eingelegt und angeschnitten. Sobald der nicht verwertbare Anschnitt von dem Portionierförderer 21 entfernt ist (Fig. 13), werden die Teilportionen 27' wieder entgegen der Förderrichtung F von dem Steuerförderer 23 auf den Portionierförderer 21 zurückgefördert. Dabei wird die Hinterkante 40 der Teilportion 27' der rechten Spur 13c in eine Komplettierungsposition zurückgeführt, während die Hinterkanten 40 der anderen - längeren - Teilportionen 27' folglich über die Komplettierungsposition hinaus zurückgeführt werden. Anschließend werden die Teilportionen 27' komplettiert, und zwar mit der Teilportion 27' auf der rechten Spur 13c beginnend, welche die höchste Anzahl an zum Komplettieren erforderlichen Produktscheiben 16 aufweist. Dieser Betriebszustand ist in Fig. 14 dargestellt.

Die anderen Produktspuren 13a, 13b steigen beim Komplettieren "fliegend" ein, je nachdem, wann die Hinterkante 40 der jeweiligen Teilportion 27' die Komplettierungsposition erreicht. Nach Abschluss dieses Verfahrens sind sowohl die Vorderkanten 30 als auch die Hinterkanten 40 der komplettierten Portionen 17' bündig ausgerichtet. Die komplettierten Portionen 17' können nun in gewohnter Weise übergeben werden und das Bilden von neuen vollständigen Portionen 17' gemäß dem in Fig. 9 dargestellten Dauerbetriebszustand kann wieder einsetzen.

Diese Alternative eignet sich ersichtlich auch für Portionen aus bündig gestapelten Scheiben. Inwieweit diese Alternative generell für geschindelte Portionen geeignet ist, hängt davon ab, um welches Maß es die konkrete Vorrichtung jeweils zulässt, Portionen mit ihren Hinterkanten über die Komplettierungsposition hinaus zurückzuführen, ohne dass Scheiben herunterfallen.

### Bezugszeichenliste

- 11: Hochleistungsslicer
- 13a, 13b, 13c: Produktspur
- 15: Produkt
- 16: Produktscheibe
- 17, 17': Portion
- 19, 19': Übergabeeinheit
- 21: Portionierförderer
- 23: Steuerförderer
- 25: Ausrichtförderer
- 27, 27': Teilportion
- 29: Endstück
- 30: Vorderkante
- 40: Hinterkante

- F: Förderrichtung
- S: Schneidebene

## Patentansprüche

1. Verfahren zum gleichzeitigen Aufschneiden mehrerer Lebensmittelprodukte (15) in jeweils mehrere Produktscheiben (16) umfassende Portionen (17, 17'), bei dem die Produkte (15) mit einer gemeinsamen Aufschneidevorrichtung (11), insbesondere einem Hochleistungs-Slicer, aufgeschnitten werden, die wenigstens ein Schneidmesser aufweist, das in einer Schneidebene (S) um eine Messerachse rotiert und/oder um eine Mittelachse planetarisch umläuft und dem die Produkte (15) mehrspurig zugeführt werden, wobei unvollständige Teilportionen (27, 27') durch Produktscheiben (16) nachfolgender Produkte (15) komplettiert werden, **dadurch gekennzeichnet, dass**
- jeweils das Zuführen des Produktes (15) in einer Spur (13a, 13b, 13c) unterbrochen wird, falls der verbliebene Produktrest in dieser Spur nicht mehr zum Bilden einer vollständigen Portion (17, 17') ausreicht und in wenigstens einer der anderen Spuren (13a, 13b, 13c) der verbliebene Produktrest noch zum Bilden mindestens einer vollständigen Portion (17, 17') ausreicht, und
- die Produktreste in unvollständige Teilportionen (27, 27') aufgeschnitten werden, nachdem die Produktreste aller Spuren (13a, 13b, 13c) ein Maß erreicht haben, welches zum Bilden einer vollständigen Portion (17, 17') nicht mehr ausreicht.

2. Verfahren nach Anspruch 1,
**dadurch gekennzeichnet, dass**
die Teilportionen (27, 27') nur gemeinsam in und entgegen einer Förderrichtung (F) bewegt werden, wobei insbesondere eine quer zur Förderrichtung (F) ungeteilte Fördereinheit (21) verwendet wird.

3. Verfahren nach Anspruch 1 oder 2,
**dadurch gekennzeichnet, dass**
beim Unterbrechen des Zuführens das Produkt (15) in eine gegenüber der Schneidebene (S) zurückgezogene Leerschnittstellung bewegt wird.

4. Verfahren nach einem der vorstehenden Ansprüche,
**dadurch gekennzeichnet, dass**
das Aufschneiden der Produktreste in den einzelnen Spuren (13a, 13b, 13c) derart koordiniert wird, dass es in allen Spuren (13a, 13b, 13c) gleichzeitig endet, und/oder dass die zeitliche Abfolge des Aufschneidens der Produktreste in den einzelnen Spuren (13a, 13b, 13c) anhand der Größe der jeweiligen Produktreste koordiniert wird, wobei insbesondere beim Aufschneiden der Produktreste mit dem größten verbliebenen Produktrest begonnen wird.

5. Verfahren nach einem der vorstehenden Ansprüche,
**dadurch gekennzeichnet, dass**
mit dem Komplettieren der Teilportionen (27) in allen Spuren (13a, 13b, 13c) gleichzeitig begonnen wird.

6. Verfahren nach einem der vorstehenden Ansprüche,
**dadurch gekennzeichnet, dass**
die Portionen (17) in den Spuren (13a, 13b, 13c) nach der Komplettierung relativ zueinander in Bezug auf eine Förderrichtung (F) ausgerichtet werden, vorzugsweise derart, dass auf die Förderrichtung (F) bezogen die Vorderkanten (30) der komplettierten Portionen (17) in allen Spuren (13a, 13b, 13c) auf gleicher Höhe liegen.

7. Verfahren nach einem der vorstehenden Ansprüche,
**dadurch gekennzeichnet, dass**
mit dem Aufschneiden der Produktreste in allen Spuren (13a, 13b, 13c) gleichzeitig begonnen wird.

8. Verfahren nach einem der vorstehenden Ansprüche,
**dadurch gekennzeichnet, dass**
das Komplettieren der Teilportionen (27') in den einzelnen Spuren (13a, 13b, 13c) derart koordiniert wird, dass den Teilportionen (27') aller Spuren (13a, 13b, 13c) die letzte zum Komplettieren erforderliche Produktscheibe (16) gleichzeitig hinzugefügt wird, und/oder dass beim Komplettieren der Teilportionen (27') mit derjenigen Teilportion begonnen wird, welche die höchste Anzahl an zum Komplettieren erforderlichen Produktscheiben (16) aufweist.

9. Verfahren nach einem der vorstehenden Ansprüche,
**dadurch gekennzeichnet, dass**
die Komplettierung der Teilportionen (27, 27') nach einer gemeinsamen Zwischenpositionierung in einem Wartebereich und einer gemeinsamen Rückführung in einen Portionierbereich erfolgt, wobei insbesondere zunächst entweder die Hinterkanten (40) aller Teilportionen (27) gleichzeitig in eine Komplettierungsposition zurückgeführt werden oder nur die Hinterkante (40) einer ersten Teilportion (27') in eine Komplettierungsposition zurückgeführt und die Hinterkanten (40) der anderen Teilportionen (27') über die Komplettierungsposition hinaus zurückgeführt werden.

10. Vorrichtung (11), insbesondere Hochleistungs-Slicer, zum gleichzeitigen Aufschneiden mehrerer Lebensmittelprodukte (15) in jeweils mehrere Produktscheiben (16) umfassende Portionen (17, 17'), mit
- einer Produktzuführung, die mehrere parallel nebeneinander angeordnete Fördereinrichtungen umfasst, mit denen die Produkte (15) einer Schneidebene (S) mehrspurig zuführbar sind, in der sich wenigstens ein Schneidmesser, insbesondere rotierend und/oder umlaufend, bewegt, wobei die Produktzuführung derart ausgebildet ist, dass die Zuführbewegung für jede Spur (13a, 13b, 13c) unabhängig von den anderen Spuren unterbrochen und wieder aufgenommen werden kann, und
- einer dem Schneidmesser nachgeordneten, zumindest einem Teil der Spuren (13a, 13b, 13c) zugeordneten Übergabeeinheit (19, 19'), mit der vollständige Portionen (17, 17') an nachgeschaltete Einrichtungen übergebbar und jeweils nach Aufschneiden eines Produktes (15) vorhandene unvollständige Teilportionen (27, 27') durch Produktscheiben (16) eines nachfolgenden Produktes (15) komplettierbar sind, **dadurch gekennzeichnet, dass** die Vorrichtung eine Steuereinrichtung umfasst, die dazu ausgebildet ist, die Produktzuführung derart zu steuern, dass das Zuführen des Produktes (15) in einer Spur (13a, 13b, 13c) unterbrochen wird, falls der verbliebene Produktrest in dieser Spur nicht mehr zum Bilden einer vollständigen Portion (17, 17') ausreicht und in wenigstens einer der anderen Spuren der verbliebene Produktrest noch zum Bilden mindestens einer vollständigen Portion (17, 17') ausreicht, und die Produktreste zum Aufschneiden dem Schneidmesser zugeführt werden, nachdem die Produktreste aller Spuren (13a, 13b, 13c) ein Maß erreicht haben, welches zum Bilden einer vollständigen Portion (17, 17') nicht mehr ausreicht.

11. Vorrichtung nach Anspruch 10,
**dadurch gekennzeichnet, dass**
die Steuereinrichtung dazu ausgebildet ist, zum Komplettieren der Teilportionen (27, 27') den Betrieb der Produktzuführung und den Betrieb der Übergabeeinheit (19, 19') zu koordinieren, insbesondere derart,
dass das Aufschneiden der Produktreste in allen Spuren (13a, 13b, 13c) gleichzeitig endet und mit dem Komplettieren der Teilportionen (27) in allen Spuren (13a, 13b, 13c) gleichzeitig begonnen wird, oder dass mit dem Aufschneiden der Produktreste in allen Spuren (13a, 13b, 13c) gleichzeitig begonnen wird und beim Komplettieren der Teilportionen (27') mit derjenigen Teilportion begonnen wird, welche die höchste Anzahl an zum Komplettieren erforderlichen Produktscheiben (16) aufweist.

12. Vorrichtung nach Anspruch 10 oder 11,
**dadurch gekennzeichnet, dass**
die Fördereinrichtungen jeweils einen eigenen Antrieb aufweisen, und/oder dass die Fördereinrichtungen einen gemeinsamen Antrieb aufweisen, wobei für jede Spur (13a, 13b, 13c) eine einstellbare Einrichtung zum individuellen Anpassen der Fördergeschwindigkeit vorgesehen ist.

13. Vorrichtung nach einem der Ansprüche 10 bis 12,
**dadurch gekennzeichnet, dass**
die Übergabeeinheit (19, 19') zum ausschließlichen gemeinsamen Bewegen der Teilportionen (27, 27') in und entgegen einer Förderrichtung (F) zumindest eine quer zur Förderrichtung (F) ungeteilte Fördereinheit (21) umfasst.

14. Vorrichtung nach einem der Ansprüche 10 bis 13,
**dadurch gekennzeichnet, dass**
die Übergabeeinheit (19, 19') wenigstens zwei in einer Förderrichtung (F) aufeinander folgende Fördereinheiten (21, 23) umfasst, wobei die Komplettierung der an einer ersten Fördereinheit (21) entstandenen Teilportionen (27, 27') nach Zwischenpositionierung der Teilportionen (27, 27') an einer zweiten Fördereinheit (23) und Rückführung der Teilportionen (27, 27') an die erste Fördereinheit (21) durchführbar ist, wobei insbesondere die Fördereinheiten (21, 23) jeweils einen Bandförderer, insbesondere einen Endlosbandförderer, umfassen, der sowohl in als auch entgegen der Förderrichtung (F) betreibbar ist.

15. Vorrichtung nach einem der Ansprüche 10 bis 14,
**dadurch gekennzeichnet, dass**
die Übergabeeinheit (19) einen Ausrichtförderer (25) umfasst, mit dem die Portionen (17) in den Spuren (13a, 13b, 13c) nach der Komplettierung relativ zueinander in Bezug auf eine Förderrichtung (F) ausrichtbar sind, vorzugsweise derart, dass auf die Förderrichtung (F) bezogen die Vorderkanten (30) der komplettierten Portionen (17) in allen Spuren (13a, 13b, 13c) auf gleicher Höhe liegen.

## Claims

1. A method for simultaneously slicing a plurality of food products (15) into portions (17, 17') respectively including a plurality of product slices (16), wherein the products (15) are sliced by a common slicing apparatus (11), in particular by a high performance slicer, which has at least one cutting blade which rotates about a blade axis in a cutting plane (S) and/or revolves about a center axis in a planetary motion and to which the products (15) are fed in a multi-track manner, wherein incomplete part portions (27, 27') are completed by product slices (16) of following products (15),
**characterized in that**
- the feed of the product (15) in a track (13a, 13b, 13c) is respectively interrupted if the residual product remainder in this track is no longer sufficient for forming a complete portion (17, 17') and if the residual product remainder in at least one of the other tracks (13a, 13b, 13c) is still sufficient for forming at least one complete portion (17, 17'); and
- the product remainders are sliced into incomplete part portions (27, 27') once the product remainders of all tracks (13a, 13b, 13c) have reached a size which is no longer sufficient for forming a complete portion (17, 17').

2. A method in accordance with claim 1,
**characterized in that**
the part portions (27, 27') are only moved together in and against a conveying direction (F), with in particular a conveyor unit (21) not divided transversely to the conveying direction (F) being used.

3. A method in accordance with claim 1 or claim 2,
**characterized in that**
the product (15) is moved into a blank cut position retracted with respect to the cutting plane (S) on the interruption of the feed.

4. A method in accordance with any one of the preceding claims,
**characterized in that**
the slicing of the product remainders in the individual tracks (13a, 13b, 13c) is coordinated such that it ends simultaneously in all tracks (13a, 13b, 13c); and/or **in that** the time sequence of the slicing of the product remainders in the individual tracks (13a, 13b, 13c) is coordinated with reference to the size of the respective product remainders, with a start in particular being made with the largest residual product remainder on the slicing of the product remainders.

5. A method in accordance with any one of the preceding claims,
**characterized in that**
the completing of the part portions (27) in all tracks (13a, 13b, 13c) is started simultaneously.

6. A method in accordance with any one of the preceding claims,
**characterized in that**
the portions (17) in the tracks (13a, 13b, 13c) are aligned relative to one another with respect to a conveying direction (F) after the completing, preferably such that the front edges (30) of the completed portions (17) in all tracks (13a, 13b, 13c) are at the same level with respect to the conveying direction (F).

7. A method in accordance with any one of the preceding claims,
**characterized in that**
the slicing of the product remainders is started simultaneously in all tracks (13a, 13b, 13c).

8. A method in accordance with any one of the preceding claims,
**characterized in that**
the completing of the part portions (27') in the individual tracks (13a, 13b, 13c) is coordinated such that the last product slice (16) required for completion is added simultaneously to the part portions (27') of all tracks (13a, 13b, 13c); and/or
**in that**, on the completing of the part portions, a start is made with that part portion which has the highest number of product slices (16) required for completion.

9. A method in accordance with any one of the preceding claims,
**characterized in that**
the completing of the part portions (27, 27') takes place after a common intermediate positioning in a waiting region and a common return into a portioning region, with in particular either the rear edges (40) of all part portions (27) first being returned into a completion position simultaneously or only the rear edge (40) of a first part portion (27') being returned into a completing position and the rear edge (40) of the other part portions (27') being guided back beyond the completion position.

10. An apparatus (11), in particular a high performance slicer, for the simultaneous slicing of a plurality of food products (15) into portions (17, 17') respectively including a plurality of product slices (16), comprising
- a product feed which includes a plurality of conveying devices arranged parallel next to one another by which the products (15) can be fed in multiple tracks to a cutting plane (S) in which at least one cutting blade moves, in particular in a rotating and/or revolving manner, with the product feed being designed such that the feed movement for each track (13a, 13b, 13c) can be interrupted and restarted independently of the other tracks; and
- a transfer unit (19, 19') which is disposed downstream of the cutting blade, which is associated with at least some of the tracks (13a, 13b, 13c) and with which complete portions (17, 17') can be transferred to downstream devices and incomplete part portions (27, 27') present after slicing a product (15) can respectively be completed by product slices (16) of a following product (15);
**characterized in that**
the apparatus comprises a control device which is designed to control the product feed such that the feed of the product (15) in a track (13a, 13b, 13c) is interrupted if the residual product remainder in this track is no longer sufficient for forming a complete portion (17, 17') and if the residual product remainder in at least one of the other tracks is still sufficient for forming at least one complete portion (17, 17'); and
the product remainders are fed for slicing to the cutting blade once the product remainders of all tracks (13a, 13b, 13c) have reached a size which is no longer sufficient for forming a complete portion (17, 17').

11. An apparatus in accordance with claim 10,
**characterized in that**
the control device is designed to coordinate the operation of the product feed and the operation of the transfer unit (19, 19') for completing the part portions (27, 27'), in particular such that the slicing of the product remainders in all tracks (13a, 13b, 13c) ends simultaneously and the completing of the part portions (27) is started simultaneously in all tracks (13a, 13b, 13c); or
the slicing of the product remainders is started simultaneously in all tracks (13a, 13b, 13c) and a start is made on the completing of the part portions (27') with that part portion which has the highest number of product slices (16) required for completion.

12. An apparatus in accordance with claim 10 or claim 11,
**characterized in that**
the conveying devices each have their own drive;
and/or **in that** the conveying devices have a common drive, with an adjustable device being provided for the individual adjustment of the conveying speed for each track (13a, 13b, 13c).

13. An apparatus in accordance with any one of the claims 10 to 12,
**characterized in that**
the transfer unit (19, 19') includes at least one conveyor unit (21) not divided transversely to the conveying direction (F) for the exclusive common movement of the part portions (27, 27') in and against a conveying direction (F).

14. An apparatus in accordance with any one of the claims 10 to 13,
**characterized in that**
the transfer unit (19, 19') includes at least two conveyor units (21, 23) following one another in a conveying direction (F), with the completing of the part portions (27, 27 created at a first conveyor unit (23) being able to be carried out after an intermediate positioning of the part portions (27, 27') at a second conveyor unit (23) and a return of the part portions (27, 27') to the first conveyor unit (21), with in particular the conveyor units (21, 23) each including a belt conveyor, in particular a continuous belt conveyor, which can be operated both in and against the conveying direction (F).

15. An apparatus in accordance with any one of the claims 10 to 14,
**characterized in that**
the transfer unit (19) includes an alignment conveyor (25) with which the portions (17) in the tracks (13a, 13b, 13c) can be aligned relative to one another with respect to a conveying direction (F) after the completing, preferably such that the front edges (30) of the completed portions (17) in all tracks (13a, 13b, 13c) are at the same level with respect to the conveying direction (F).

## Revendications

1. Procédé pour la coupe simultanée de plusieurs produits alimentaires (15) pour donner des portions (17, 17') incluant chacune plusieurs tranches de produits (16), dans lequel les produits (15) sont coupés avec un appareil de coupe commun (11), en particulier une trancheuse à haute performance, qui comprend au moins un couteau de coupe, qui est en rotation autour d'un axe de couteau et/ou décrit une trajectoire planétaire autour d'un axe médian dans un plan de coupe (S), et auquel les produits (15) sont amenés sur plusieurs voies, dans lequel des portions partielles incomplètes (27, 27') sont complétées par des tranches de produit (16) de produits venant à la suite (15),
**caractérisé en ce que**
- l'amenée du produit (15) est interrompue respectivement dans une voie (13a, 13b, 13c) dans le cas où le reste de produit qui demeure dans cette voie ne suffit plus pour former une portion complète (17, 17') et le reste de produit qui demeure dans au moins une des autres voies (13a, 13b, 13c) suffit encore pour former au moins une portion complète (17, 17'), et
- les restes de produit dans des portions partielles incomplètes (27, 27') sont découpés, après que les restes de produit de toutes les voies (13a, 13b, 13c) ont atteint une mesure qui ne suffit plus pour former une portion complète (17, 17').

2. Procédé selon la revendication 1,
**caractérisé en ce que** les portions partielles (27, 27') sont déplacées uniquement conjointement dans une direction de convoyage (F) et en sens contraire, et en utilisant particulier une unité de convoyage (21) non subdivisée perpendiculairement à la direction de convoyage (F).

3. Procédé selon la revendication 1 ou 2,
**caractérisé en ce que** lors de l'interruption de l'amenée, le produit (15) est déplacé dans une position de coupe à vide en retrait par rapport au plan de coupe (S).

4. Procédé selon l'une des revendications précédentes,
**caractérisé en ce que** la coupe des restes de produit dans les voies individuelles (13a, 13b, 13c) est coordonnée de telle façon qu'elle se termine simultanément dans toutes les voies (13a, 13b, 13c), et/ou **en ce que** la succession temporelle de la coupe des restes de produit dans les voies individuelles (13a, 13b, 13c) est coordonnée au moyen de la taille des restes de produit respectifs, et en particulier lors de la coupe des restes de produit, on commence avec le reste de produit le plus grand.

5. Procédé selon l'une des revendications précédentes,
**caractérisé en ce que** l'on commence simultanément la complétion des portions partielles (27) dans toutes les voies (13a, 13b, 13c).

6. Procédé selon l'une des revendications précédentes,
**caractérisé en ce que** les portions (17) dans les voies (13a, 13b, 13c), après la complétion, sont orientées les unes par rapport aux autres par référence à une direction de convoyage (F), de préférence de telle façon que, par référence à la direction de convoyage (F), les arêtes antérieures (30) des portions complétées (17) se trouvent à la même hauteur dans toutes les voies (13a, 13b, 13c).

7. Procédé selon l'une des revendications précédentes,
**caractérisé en ce que** l'on commence simultanément avec la coupe des restes de produit dans toutes les voies (13a, 13b, 13c).

8. Procédé selon l'une des revendications précédentes,
**caractérisé en ce que** la complétion des portions partielles (27') dans les voies individuelles (13a, 13b, 13c) est coordonnée de telle façon que l'on ajoute simultanément aux portions partielles (27') de toutes les voies (13a, 13b, 13c) la dernière tranche de produits (16) nécessaire pour la complétion, et/ou **en ce que** lors de la complétion des portions partielles (27') on commence avec la portion partielle qui présente le plus grand nombre de tranches de produits (16) nécessaires pour la complétion.

9. Procédé selon l'une des revendications précédentes,
**caractérisé en ce que** la complétion des portions partielles (27, 27') a lieu après un positionnement intermédiaire commun dans une zone d'attente et un retour commun dans une zone de portionnement, et dans lequel soit on ramène en particulier tout d'abord les arêtes postérieures (40) de toutes les portions partielles (27) simultanément jusque dans une position de complétion, soit on ramène uniquement l'arête postérieure (40) d'une première portion partielle (27') jusque dans une position de complétion et les arêtes postérieures (40) des autres portions partielles (27') sont ramenées au-delà de la position de complétion.

10. Appareil, en particulier trancheuse à haute performance, pour la coupe simultanée de plusieurs produits alimentaires (15) pour donner des portions (17, 17') incluant chacune plusieurs tranches de produits (16), comprenant
- une amenée de produit, qui inclut plusieurs dispositifs de convoyage agencés parallèlement les uns aux autres, au moyen desquels les produits (15) peuvent être amenés sur plusieurs voies à un plan de coupe (S) dans lequel se déplace au moins un couteau de coupe, en particulier en rotation et/ou en circulation planétaire, dans lequel l'amenée de produits est réalisée de telle façon que le mouvement d'amenée pour chaque voie (13a, 13b, 13c) peut être interrompu et à nouveau repris indépendamment des autres voies, et
- au moins une unité de transfert (19, 19') située à la suite du couteau de coupe et associée à au moins une partie des voies (13a, 13b, 13c), avec laquelle des portions complètes (17, 17') peuvent être transférées à des systèmes branchés à la suite et des portions partielles incomplètes (27, 27') présentes respectivement après la coupe d'un produit (15) peuvent être complétées par des tranches de produit (16) d'un produit venant à la suite (15),
**caractérisé en ce que** l'appareil inclut un système de commande qui est réalisé pour commander l'amenée de produits de telle façon que l'amenée du produit (15) est interrompue dans une voie (13a, 13b, 13c) dans le cas où le reste de produit qui demeure dans cette voie ne suffit plus pour former une portion complète (17, 17') et le reste de produits qui demeure dans l'une au moins des autres voies suffit encore pour former au moins une portion complète (17, 17'), et
les restes de produit sont amenés pour la coupe au couteau de coupe après que les restes de produit de toutes les voies (13a, 13b, 13c) ont atteint une mesure qui ne suffit plus pour former une portion complète (17, 17').

11. Appareil selon la revendication 10,
**caractérisé en ce que**
le système de commande est réalisé, en vue de compléter les portions partielles (27, 27'), pour coordonner le fonctionnement de l'amenée de produits et le fonctionnement de l'unité de transfert (19, 19'), en particulier de telle façon que
la coupe des restes de produit se termine simultanément dans toutes les voies (13a, 13b, 13c) et on commence simultanément la complétion des portions partielles (27) dans toutes les voies (13a, 13b, 13c), ou on commence simultanément la coupe des restes de produit dans toutes les voies (13a, 13b, 13c) et, lors de la complétion des portions partielles (27'), on commence avec la portion partielle qui présente le plus grand nombre de tranches de produits (16) nécessaires pour la complétion.

12. Appareil selon la revendication 10 ou 11,
**caractérisé en ce que** les systèmes de convoyage comprennent chacun un entraînement propre, et/ou **en ce que** les systèmes de convoyage comprennent un entraînement commun, et il est prévu pour chaque voie (13a, 13b, 13c) un dispositif réglable pour l'adaptation individuelle de la vitesse de convoyage.

13. Appareil selon l'une des revendications 10 à 12,
**caractérisé en ce que** l'unité de transfert (19, 19') inclut au moins une unité de convoyage (21) non subdivisée perpendiculairement à la direction de convoyage (F) pour déplacer exclusivement conjointement les portions partielles (27, 27') dans une direction de convoyage (F) et en sens contraire.

14. Appareil selon l'une des revendications 10 à 13,
**caractérisé en ce que** l'unité de transfert (19, 19') inclut au moins deux unités de convoyage (21, 23) qui se suivent mutuellement dans une direction de convoyage (F), et la complétion des portions partielles (27, 27') qui se forment sur une première unité de convoyage (21) peut être exécutée après positionnement intermédiaire des portions partielles (27, 27') sur une seconde unité de convoyage (23) et retour des portions partielles (27, 27') vers la première unité de convoyage (21), dans lequel en particulier les unités de convoyage (21, 23) incluent respectivement un convoyeur à bande, en particulier un convoyeur à bande sans fin, qui est susceptible d'être entraîné aussi bien dans la direction de convoyage (F) que dans le sens opposé.

15. Appareil selon l'une des revendications 10 à 14,
**caractérisé en ce que** l'unité de transfert (19) inclut un convoyeur à fonction d'orientation (25), au moyen duquel les portions (17), après la complétion, sont susceptibles d'être orientées dans les voies (13a, 13b, 13c) les unes par rapport aux autres par référence à une direction de convoyage (F), de telle façon que, par référence à la direction de convoyage (F), les arêtes antérieures (30) des portions complétées (17) sont situées à la même hauteur dans toutes les voies (13a, 13b, 13c).
